# EUROPÄISCHE PATENTSCHRIFT

(11) **EP 2 543 455 B1**
(45) Veröffentlichungstag und Bekanntmachung des Hinweises auf die Patenterteilung: **15.01.2014**
(21) Anmeldenummer: 11173215.2
(22) Anmeldetag: 08.07.2011
(51) Int. Cl.: B22D 41/24

(54) **Feuerfeste keramische Schieberplatte und zugehöriges Schieberplattenset**
Fire-resistant ceramic sliding plate and accompanying sliding plate set
Plaque coulissante céramique ignifuge et ensemble de plaques coulissantes associé

(43) Veröffentlichungstag der Anmeldung: 09.01.2013
(73) Patentinhaber: Refractory Intellectual Property GmbH & Co. KG, 1100 Wien (AT)
(72) Erfinder: Michelitsch, 8062 Kumberg (AT)
(74) Vertreter: Becker, Thomas

(56) Entgegenhaltungen:
- EP-A1- 0 356 551
- EP-A1- 0 462 478
- EP-A1- 1 046 447
- EP-A2- 0 373 287
- WO-A1-01/68296
- WO-A1-89/02801
- WO-A2-2004/105981
- CA-A1- 1 200 384

## Beschreibung

Die Erfindung betrifft ein Schieberplattenset aus einer feuerfesten keramischen Schieberplatte und mindestens einer weiteren Platte zur fluchtenden Anlage mit korrespondierenden Haupt-Oberflächen in ihrer Funktionsposition.

Eine einzelne Schieberplatte beziehungsweise das zugehörige Schieberplattenset sind Bestandteile eines Schieberverschlusses (Schiebersystems) zur Regelung der Ausflussmenge und Ausflussgeschwindigkeit einer Metallschmelze aus einem metallurgischen Gefäß, beispielsweise einer Pfanne (englisch: ladle) oder einem Zwischenbehälter (englisch: tundish).

Schiebersysteme der genannten Art umfassen so genannte Linearschieber und Drehschieber. Sie können zwei oder mehrere Platten umfassen. Dabei ist mindestens eine der Platten beweglich (bei einem Linearschieber: linear beweglich; bei einem Drehschieber: rotationsbeweglich). Jede Platte weist zwei, parallel zueinander verlaufende Haupt-Oberflächen auf und jeweils mindestens eine Öffnung, die sich zwischen den Haupt-Oberflächen erstreckt, also senkrecht zu den Haupt-Oberflächen verläuft.

Durch Verschiebung der beweglichen Platte (nachstehend: Schieberplatte genannt) können korrespondierende Öffnungen der Platten versetzt, teilweise überlappend oder fluchtend zueinander ausgerichtet werden, um die Masse und Geschwindigkeit der hindurchgeführten Schmelze einzustellen oder den Schmelzenstrom zu unterbrechen.

Alle Platten bestehen aus einem feuerfesten keramischen Material, das geeignet ist, den hohen Temperaturen der Metallschmelze (zum Beispiel 1.500° C) zu widerstehen. Insbesondere beim Öffnen und Verschließen des Schieberverschlusses kommt es zu starken Korrosionserscheinungen des Feuerfestmaterials.

Die EP 0 373 287 A2 beschreibt eine Schieberplatte, die mehrere Durchflussöffnungen aufweist, so dass die Schieberplatte auch dann weiter benutzt werden kann, wenn die erste Durchflussöffnung verschlissen ist, indem die zweite Durchflussöffnung zur Regelung des Schieberverschlusses benutzt wird.

Alternativ sieht die DE 103 24 801 A1 vor, die Durchflussöffnungen der Schieberplatte mit unterschiedlichen Durchmessern auszubilden, so dass je nach Verwendung der einen oder anderen Durchflussöffnung mehr oder weniger Metallschmelze durch das Regelventil (den Schieberverschluss) strömen kann.

Der Erfindung liegt die Aufgabe zugrunde, ein Schieberplattenset anzubieten, das eine optimierte Strömung der hindurchgeführten Metallschmelze erlaubt.

Ausgehend von der vorstehend genannten, bekannten Schieberplatte mit folgenden Merkmalen:
- zwei parallel zueinander verlaufenden Haupt-Oberflächen,
- mindestens zwei, im Abstand voneinander angeordneten Ausgussöffnungen, die sich jeweils zwischen den Haupt-Oberflächen erstrecken, wobei
- im Bereich mindestens einer Haupt-Oberfläche mindestens zwei Ausgussöffnungen unterschiedliche Querschnittsflächen aufweisen
liegt der Erfindungsgedanke darin, die Schieberplatte so auszubilden, dass
- der kürzeste Abstand von zwei benachbarten Ausgussöffnungen, entlang der Haupt-Oberfläche, kleiner ist als die größte Sehne der beiden Ausgussöffnungen.

Der kürzeste Abstand zwischen zwei kreisförmigen Öffnungen ist der Abstand entlang einer Geraden, die durch die Mittelpunkte der Öffnungen geht. Oft wird diese Gerade bei einem Linearschieber die Verschieberichtung der Schieberplatte definieren.

Der Begriff "Verschieberichtung der Schieberplatte" ist bei einem Linearschieber grundsätzlich eine Gerade, bei einem Drehschieber verläuft die Verschieberichtung entlang eines Kreisbogens.

Aufgrund der erfindungsgemäßen Dimensionierung (Zuordnung) benachbarter Ausgussöffnungen der Schieberplatte sind unterschiedlichste Einstellungen des Schieberverschlusses insgesamt möglich. Nachstehend wird dies anhand eines 2-Platten-Schieberverschlusses erläutert. Es ist selbstverständlich, dass die darin beschriebenen Merkmale analog auch für Schieberverschlüsse mit mehr als zwei Platten gelten.
a) Eine Ausflussöffnung der Schieberplatte wird fluchtend mit einer Ausgussöffnung der weiteren Platte ausgerichtet. Das bedeutet, dass die Ausflussöffnungen beider Platten jeweils eine identische Querschnittsfläche aufweisen. Die Durchflussmenge ist maximal.
b) Verschiebt man die Schieberplatte gemäß Beispiel a), so verringert sich die gemeinsame Querschnittsfläche der Ausflussöffnungen beider Platten und entsprechend die Durchflussmenge.
c) Verschiebt man die Schieberplatte weiter, bis eine zweite Ausflussöffnung der Schieberplatte in strömungstechnische Verbindung mit der Ausflussöffnung der weiteren Platte gebracht ist, ergibt sich solange ein Durchflussprofil mit zwei Teilströmungen, bis eine Öffnung der Schieberplatte keine Überschneidung mehr mit der Öffnung der weiteren Platte hat.

Während die Maßnahmen gemäß a) und b) auch bei Schieberverschlüssen gemäß dem eingangs genannten Stand der Technik durchgeführt werden können, besteht der wesentliche Vorteil der erfindungsgemäßen Lösung darin (c), dass mindestens zwei Durchflussöffnungen der erfindungsgemäß gestalteteten Schieberplatte auch gleichzeitig in strömungstechnische Verbindung mit einer Ausgussöffnung einer weiteren Platte des Schieberverschlusses gebracht werden können. Dabei wird der Schmelzenstrom in mindestens zwei Teilströme aufgeteilt. Ein erster Teilstrom fließt durch die Ausgussöffnung der weiteren Platte des Schieberverschlusses und danach durch einen Teil der ersten Ausgussöffnung, während ein zweiter Teilstrom ebenfalls durch die Ausgussöffnung der weiteren (meist feststehenden) Platte des Schieberverschlusses strömt und anschließend durch mindestens einen Teilabschnitt der zweiten Ausgussöffnung der Schieberplatte.

Durch diese Teilung kann die Strömungsgeschwindigkeit der Teilströme ebenso wie die Gesamtmasse der hindurchgeführten Schmelze in weiten Grenzen eingestellt (geregelt, gesteuert) werden. Dabei ergibt sich ein charakteristisch unterschiedliches Strömungsbild. Auf die nachfolgende Figurenbeschreibung wird Bezug genommen.

Das wesentliche Merkmal der Schieberplatte besteht also darin, über mindestens ein zweites Gießloch (eine zweite Ausgussöffnung), welches strömungstechnisch zumindest partiell parallel zum ersten Gießloch geschaltet werden kann, eine optimierte Regelung bei geringerem Verschleiß zu ermöglichen.

Bei einer starken Drosselung (Reduktion des Schmelzestromes) kann der überwiegende Teil des Gießstrahls über eine kleine Ausgussöffnung abgegossen werden, die vollständig unter die Ausgussöffnung der zugehörigen (weiteren) Platte des Schieberverschlusses gebracht wird. Die größere Ausgussöffnung kann gemeinsam mit der weiteren Öffnung zur Feinregelung der Durchflussmenge der Metallschmelze dienen, je nachdem, in welchem Umfang sie zusätzlich in strömungstechnische Verbindung mit der Ausgussöffnung der weiteren Platte(n) gebracht wird.

Eine reduzierte Menge an Schmelze, die bei der vorstehend beschriebenen Konstellation über eine gedrosselte Ausgussöffnung fließt, verursacht nur geringere Erosion/Korrosion.

Darüber hinaus wird die Gefahr reduziert, dass im Bereich des Schieberverschlusses Luft angesaugt wird, sofern der Gießvorgang weitestgehend über die kleinere Ausgussöffnung erfolgt und nur Abschnitte der größeren Ausgussöffnung ebenfalls in strömungstechnischer Verbindung mit der Ausgussöffnung der zugehörigen Platte stehen. Dies liegt daran, dass der Schmelzenstrom durch die kleinere Ausgussöffnung dann zentral (beispielsweise koaxial) in Bezug auf die Ausgussöffnungen der weiteren Platten erfolgt. Anders ausgedrückt: die Ausgussöffnung der Schieberplatte hat in dieser Position immer einen Abstand zur Begrenzungswand der Ausgussöffnung der zugehörigen (meist festen) Platte. Auch dies ergibt sich anschaulich aus den folgenden Figurenbeschreibungen.

Das vorgenannte Prinzip gilt analog für Schieberplatten mit mehr als 2 Ausflussöffnungen, zum Beispiel mit 3 oder 4 Öffnungen.

Nach einer Ausführungsform beträgt der kürzeste Abstand von zwei benachbarten Ausgussöffnungen (entlang der jeweiligen Haupt-Oberfläche) das 0,01 bis 0,5-fache der größten Sehne der beiden Ausgussöffnungen.

Dieser Abstand kann nach einer Ausführungsform auf einen unteren Grenzwert von 0,05 und/oder einen oberen Grenzwert von 0,35 eingeschränkt werden.

Ein alternativer unterer Grenzwert liegt bei 0,1, ein weiterer möglicher oberer Grenzwert bei 0,25 oder bei 0,30.

Eine Ausführungsform der Erfindung sieht vor, dass im Bereich mindestens einer Haupt-Oberfläche die Summe der Querschnittsfläche der Ausgussöffnung mit kleiner Querschnittsfläche und des x-fachen der Querschnittsfläche der Ausgussöffnung mit großer Querschnittsfläche größer als oder gleich der Querschnittsfläche der Ausgussöffnung mit großem Querschnitt ist, wobei x einen Wert ≥ 0,4 und ≤ 0,95 aufweist, insbesondere einen Wert ≤ 0,9, ≤ 0,8 beziehungsweise ≤ 0,7 oder ≤ 0,6 mit unteren Grenzwerten bei ≥ 0,45, ≥ 0,50 oder ≥ 0,55.

Die vorstehende Berechnung lässt sich als Formel wie folgt darstellen: $QS ⁢ 20 \geq QS ⁢ 10 ⁢ \left(1-x\right) .$

Dabei bezeichnet QS20 die Querschnittsfläche der Ausgussöffnung mit kleiner Querschnittsfläche und QS10 die Querschnittsfläche der Ausgussöffnung mit großer Querschnittsfläche.

Im Fall von zwei kreisförmigen Öffnungen lassen sich geeignete untere Grenzwerte für x mit 0,10; 0,20 oder 0,25 und geeignete obere Grenzwerte für x mit 0,90; 0,80 oder 0,70 angeben, wobei QS den jeweiligen Kreisdurchmesser definiert.

Im Fall von mehr als zwei Ausgussöffnungen gilt: $ΣQS ⁢ 20 \geq QS ⁢ 10 ⁢ \left(1-x\right)$
wobei Σ QS20 die Querschnitte der Ausgussöffnungen erfasst, die gleichzeitig mit der Ausgussöffnung mit großem Querschnitt (QS10) in strömungstechnische Verbindung mit einer Ausgussöffnung einer benachbarten Platte gebracht werden können, wobei Σ QS20 nicht QS10 enthält.

Es ist nicht zwingend notwendig, dass die Ausgussöffnung(en) einen Kreisquerschnitt aufweisen, wenngleich dies bevorzugt ist. Grundsätzlich können die Ausgussöffnungen einen beliebigen geometrischen Querschnitt haben, beispielsweise rechteckig oder polygonal.

Üblicherweise ist die Querschnittsfläche der Ausgussöffnungen zwischen den Haupt-Oberflächen konstant, so dass sich bei einem Kreisquerschnitt eine zylinderförmige Ausgussöffnung ergibt. Die Erfindung ist jedoch nicht auf solche Ausführungsformen beschränkt, Sie inkludiert entsprechend auch Ausgussöffnungen, die beispielsweise ein trichterförmiges Profil besitzen.

Die Mittelpunkte der Ausgussöffnungen entlang einer Haupt-Oberfläche können bei einem Linear-Schieberverschluss auf einer gemeinsamen Geraden liegen und bei einem Drehschieberverschluss auf einer gemeinsamen Kreislinie. Diese Angaben sind nicht im exakt mathematischen Sinne, sondern technisch zu verstehen, zum Beispiel unter Berücksichtigung von Produktionstoleranzen. Sie können auch zur Verschieberichtung versetzt angeordnet sein, wie im folgenden Ausführungsbeispiel gezeigt wird.

Das komplette Schieberplattenset (ein kompletter Schieberverschluss), besteht aus mindestens einer Schieberplatte der vorstehend genannten Art und mindestens einer weiteren Platte, wobei korrespondierende Platten in ihrer Funktionsposition mit ihren jeweiligen Haupt-Oberflächen flächig gegeneinander ausgerichtet sind. Dabei weist die mindestens eine weitere Platte mindestens eine Ausgussöffnung auf, deren Querschnittsfläche und Anordnung so gewählt sind, dass sie in Abhängigkeit von der Position der Schieberplatte eine oder mehrere Ausgussöffnungen der Schieberplatte ganz und/oder teilweise überdeckt.

Es versteht sich von selbst, dass die Schieberplatte wie die weitere(n) Platte(n) hinsichtlich ihres jeweiligen Werkstoffs beziehungsweise ihrer Konfektionierung (zum Beispiel in einer Metallkassette) entsprechend dem Stand der Technik ausgebildet sein können.

Die weitere Platte weist nach einer Ausführungsform mindestens eine Ausgussöffnung auf, deren Querschnittsfläche und Anordnung so gewählt sind, dass sie in Abhängigkeit von der Position der Schieberplatte
a) nur die Ausgussöffnung der Schieberplatte mit kleiner Querschnittsfläche oder
b) die Ausgussöffnung der Schieberplatte mit kleiner Querschnittsfläche und gleichzeitig bis zu 50 % der Ausgussöffnung der Schieberplatte mit großer Querschnittsfläche überdeckt, oder
c) nur die Ausgussöffnung der Schieberplatte mit großer Querschnittsfläche abdeckt.

Der Wert 50 % kann auf 60 % erweitert werden, allerdings sind kleinere Werte (≤45 %, ≤ 40 %, ≤ 30 %) bevorzugt, damit möglichst viel Schmelze durch die kleinere Öffnung fließt.

Die Mittelpunkte aller Ausgussöffnungen liegen vorzugsweise entlang korrespondierender Haupt-Oberflächen in einer gemeinsamen Ebene, die senkrecht zu den Haupt-Oberflächen verläuft. Dies gilt für einen Linear-Schieberverschluss.

Bei einem Drehschieberverschluss liegen die Mittelpunkte aller Ausgussöffnungen entlang korrespondierender Haupt-Oberflächen in einer gemeinsamen Zylindermantel-Oberfläche, die senkrecht zu den Haupt-Oberflächen verläuft.

Die Erfindung wird nachstehend anhand verschiedener Ausführungsbeispiele sowie im Vergleich mit dem Stand der Technik näher erläutert. Dabei zeigen, jeweils in stark schematisierter Darstellung:
- Figur 1:: Eine Aufsicht und ein Querschnitt durch eine Schieberplatte gemäß der Erfindung.
- Figur 2:: Einen Querschnitt durch ein erfindungsgemäßes Schieberplattenset.
- Figur 3:: Eine beispielhafte Position des Schieberplattensets gemäß Figur 2.

- Figur 4:: Eine Darstellung analog Figur 3 für ein Schieberplattenset gemäß Stand der Technik.
- Figur 5:: Ein weiteres Ausführungsbeispiel für eine Schieberplatte in Zuordnung zu einer weiteren Platte.
- Figur 6:: Ein weiteres Ausführungsbeispiel für eine Schieberplatte in Zuordnung zu einer weiteren Platte.
- Figur 7:: Ein weiteres Ausführungsbeispiel für eine Schieberplatte in Zuordnung zu einer weiteren Platte.
- Figur 8:: Ein weiteres Ausführungsbeispiel für einen Drehschieberverschluss in Zuordnung zu einer weiteren Platte.

In den Figuren sind gleiche oder gleich wirkende Bauteile mit gleichen Bezugsziffern dargestellt.

Figur 1 zeigt eine Schieberplatte S, die eine obere Haupt-Oberfläche SO und eine parallel dazu verlaufende untere Haupt-Oberfläche SU aufweist und in der Aufsicht (oben in Figur 1) in etwa eine Ovalform besitzt.

Es handelt sich um eine Schieberplatte für einen Linear-Schieberverschluss, wobei die Verschieberichtung mit V-V markiert ist. Entlang der Verschieberichtung V-V liegen zwei Ausgussöffnungen S10, S20, die sich jeweils zwischen den Haupt-Oberflächen SO, SU erstrecken, und zwar in einem Abstand s1 (wobei s1 der kürzeste Abstand der Ausgussöffnungen S10, S20 entlang der Verschieberichtung V-V ist).

Die größere Ausgussöffnung S10 hat einen Durchmesser SS10. Der Durchmesser der kleineren Ausgussöffnung S20 ist mit SS20 bezeichnet.

Beide Ausgussöffnungen S10, S20 weisen einen konstanten Kreisquerschnitt zwischen den Haupt-Oberflächen SO, SU auf, wobei die zugehörigen Mittenlängsachsen mit MS 10, MS20 bezeichnet sind.

Figur 2 zeigt die Zuordnung einer solchen Schieberplatte S in einem 3-Platten-Schieberverschluss. Daraus folgt, dass das korrespondierende Schieberplattenset drei Platten umfasst, nämlich eine obere, feststehende Platte PO und eine untere, feststehende Platte PU. Zwischen beiden beziehungsweise der Unterseite POU der Platte PO und der Oberseite PUO der Platte PU verläuft die Schieberplatte S. Die Platten PO, PU weisen jeweils eine Ausgussöffnung PO10, PU10 auf, jeweils mit Kreisquerschnitt und gleicher Dimensionierung zur Ausgussöffnung S 10 der Schieberplatte S.

In der dargestellten Position sind alle Ausgussöffnungen PO10. S10, PU10 fluchtend zueinander ausgerichtet.

Die kleinere Ausgussöffnung S20 der Schieberplatte S ist nach oben von der Platte PO überdeckt und nach unten durch die Platte PU begrenzt. Mit anderen Worten: durch die Ausgussöffnung S20 fließt in der dargestellten Position keine Metallschmelze aus dem darüber angeordneten Schmelzgefäß SG beziehungsweise der zugeordneten Hülse H in nachgeschaltete Aggregate, die hier nur schematisch mit A bezeichnet sind.

Weitere Einzelheiten des Schieberverschlusses, wie die Kassettenaufnahme für die Platten, der Verschiebcmcchanismus für die Schieberplatte etc. sind nicht näher erläutert, weil sie Stand der Technik sind.

Figur 3 zeigt eine Position der Schieberplatte S, die gegenüber der Position gemäß Figur 2 nach links verschoben ist, so dass die kleinere Ausgussöffnung S20 vollständig im Bereich der Ausgussöffnung PO10 liegt, aber die größere Ausgussöffnung S10 noch nicht ganz aus dem Überdeckungsbereich mit den Ausgussöffnungen PO10, PU10 entfernt ist. Dies hat zur Folge, dass der Schmelzenstrom, schematisch mit M angedeutet, in zwei Teilströme gegliedert wird, sobald die Schmelze den Bereich der Schieberplatte S erreicht hat. Diese Teilströme sind mit M10, M20 angedeutet und gleichzeitig korrespondierende Strömungsprofile schraffiert dargestellt.

Während die Schmelze im Bereich der Ausgussöffnung PO10 eine Geschwindigkeit G0 besitzt, die sie erst wieder erreicht, wenn die Schmelze die untere Platte PU verlassen hat, besitzt der Teilstrom M10 in etwa eine Geschwindigkeit G2, die größer als G0 ist. Im Bereich der kleineren Ausgussöffnung S20 ist das Strömungsprofil derart, dass mittig ein Bereich ausgebildet wird, bei dem die Strömungsgeschwindigkeit G1 beträgt, die größer als G2 ist, wobei G2 im Außenbereich des Schmelzestromes M20 beobachtet wird. Es ist selbstverständlich, dass die Übergänge zwischen den einzelnen Geschwindigkeitsangaben nicht stufenartig, sondern kontinuierlich sind.

Die Darstellung gemäß Figur 3 zeigt, dass aufgrund der zentralen Position der Ausgussöffnung S20 unterhalb der Ausgussöffnung PU10 ein Ansaugen von Fremdluft faktisch ausgeschlossen ist. Allenfalls im Übergangsbereich des Schmelzenstromes M10 zwischen benachbarten Platten kann noch eine Rest-Fremdluftmenge angesaugt werden.

Die erfindungsgemäße Zuordnung der beiden Ausgussöffnungen der Schieberplatte S erhöht somit nicht nur die Regelbarkeit des Schieberplattensets (des Schieberverschlusses), sondern verbessert auch die Qualität der hindurchgeführten Metallschmelze im Vergleich mit dem Stand der Technik infolge geringerer Oxidation.

Der Stand der Technik ist in Figur 4 dargestellt. Dabei sind alle Ausgussöffnungen aller Platten identisch. Bei einer Linearverschiebung der Schieberplatte S kommt es zwar zu einer Drosselung (Reduzierung der Durchflussmenge) der Metallschmelze. Auf diese Weise wird aber gleichzeitig die Gefahr einer unerwünschten Luftinfiltration im Übergangsbereich zwischen benachbarten Platten erhöht. Außerdem wurde beobachtet, dass im Bereich der Kante K der Schieberplatte S eine Ablenkung der Strömung und eine stark erhöhte Strömungsgeschwindigkeit der Metallschmelze ausgebildet werden, was eine hohe Korrosion und Erosion verursacht. Dies kann mit der erfindungsgemäßen Gestaltung vermieden werden.

Figur 5 zeigt eine weitere Ausführungsform einer Linear-Schieberplatte S. Der Durchmesser SS10 der großen Durchflussöffnung S10 beträgt 60 mm, der Durchmesser SS20 der kleinen Durchflussöffnung S20 beträgt 25 mm, der kürzeste Abstand s1 zwischen beiden Ausgussöffnungen S10, S20 ist 15 mm. Daraus ergibt sich für die Ausgussöffnung S10 eine Querschnittsfläche von 2.827 mm², für S20 ein Wert von 491 mm². Die Öffnung PO10 einer benachbarten Platte ist angedeutet.

Der Wert x für die vorstehend genannte Formel liegt demgemäß bei etwa 0,83. Die Verschieberichtung ist mit V-V angegeben. Die Öffnung S20 liegt zur Verschieberichtung V-V versetzt (Abstand AB zum Mittelpunkt der Öffnung S20).

In Figur 6 ist eine Linear-Schieberplatte S mit folgenden Werten dargestellt: SS 10 = 60 mm, SS20 = 25 mm. Der Durchmesser der Ausgussöffnung PO10 beträgt ebenfalls 60 mm. Der Abstand S1 ist 17 mm.

Die Ausgussöffnung S20 der Schieberplatte S wird entsprechend vollständig und die Ausgussöffnung S10 der Schieberplatte S zu etwa 21,9 % von der Ausgussöffnung PU10 in der dargestellten Position überdeckt.

In Figur 7 ist ein Ausführungsbeispiel ähnlich Figur 6 dargestellt, wobei die Ausgussöffnungen allerdings keinen Kreisquerschnitt, sondern jeweils einen quadratischen Querschnitt aufweisen. Dabei ist ohne weiteres zu erkennen, dass in der dargestellten Zuordnung der Ausgussöffnungen PO10 von oberer Platte PO und Schieberplatte S der Überdeckungsgrad mit der kleineren Ausgussöffnung S20 100 % und der Überdeckungsgrad mit der größeren Ausgussöffnung S10 50 % beträgt.

Figur 8 schließlich zeigt eine Darstellung ähnlich Figur 5, jedoch für einen Drehschieberverschluss, wobei der kreisförmige Verschiebeweg mit V-V dargestellt ist.

Mit einer Querschnittsfläche von 908 mm² für die Ausgussöffnung S20 und 7.854 mm² für die Ausgussöffnung S10 (der Abstand S1 beträgt 30 mm) ergibt sich ein Wert x von ca. 0,88.

Die Schieberplatte S kann aus einem mit Kohlenstoff gebundenen Material bestehen.

## Patentansprüche

1. Schieberplattenset aus einer Schieberplatte (S) und mindestens einer weiteren Platte (PO, PU) zur fluchtenden Anlage mit korrespondierenden Haupt-Oberflächen (POU, PUO) in ihrer Funktionsposition, wobei die Schieberplatte (S) folgende Merkmale aufweist:
1.1zwei, parallel zueinander verlaufenden Haupt-Oberflächen (SO, SU),
1.2mindestens zwei, im Abstand voneinander angeordneten Ausgussöffnungen (S10, S20), die sich jeweils zwischen den Haupt-Oberflächen (SO,SU) erstrecken,
1.3im Bereich mindestens einer Haupt-Oberfläche (SO, SU) weisen mindestens zwei Ausgussöffnungen (S10, S20) unterschiedliche Querschnittsflächen (QS10, QS20) auf,
1.4der kürzeste Abstand (s1) zwischen zwei benachbarten Ausgussöffnungen (S10, S20), entlang dieser Haupt-Oberfläche (SO, SU), ist kleiner als die größte Sehne (SS10) der beiden Ausgussöffnungen (S10, S20) und
die weitere Platte (PO, PU) mindestens eine Ausgussöffnung (PO10, PU10) aufweist, deren Querschnittsfläche und Anordnung so gewählt sind, dass sie in Abhängigkeit von der Position der Schieberplatte (S) eine oder mehrere Ausgussöffnungen (S10, S20) der Schieberplatte (S) ganz und/oder teilweise überdeckt.

2. Schieberplattenset nach Anspruch 1, bei dem die weitere Platte (PO, PU) mindestens eine Ausgussöffnung (PO10, PU10) aufweist, deren Querschnittsfläche und Anordnung so gewählt sind, dass sie in Abhängigkeit von der Position der Schieberplatte (S)
a) nur die Ausgussöffnung (S20) der Schieberplatte (S) mit kleiner Querschnittsfläche oder
b) die Ausgussöffnung (S20) der Schieberplatte (S) mit kleiner Querschnittsfläche (QS20) und gleichzeitig bis zu 50 % der Ausgussöffnung (S 10) der Schieberplatte mit größerer Querschnittsfläche (QS10) überdeckt.

3. Schieberplattenset nach Anspruch 1, bei dem Mittelpunkte (MS10, MS20, MK10) aller Ausgussöffnungen (S10, S20 PO10, PU10) entlang korrespondierender Haupt-Oberflächen (POU, SO; SU, PUO) in einer gemeinsamen Ebene liegen, die senkrecht zu den Haupt-Oberflächen (SU, SO) verläuft.

4. Schieberplattenset nach Anspruch 1, bei dem Mittelpunkte (MS10, MS20, MK10) aller Ausgussöffnungen (S10, S20, PO10, PU10) entlang korrespondierender Haupt-Oberflächen (POU, SO; SU, PUO) in einer gemeinsamen Zylindermantel-Oberfläche liegen, die senkrecht zu den Haupt-Oberflächen (SU, SO) verläuft.

5. Schieberplattenset nach Anspruch 1 mit einer Schieberplatte (S), bei der der kürzeste Abstand (s1) zwischen zwei benachbarten Ausgussöffnungen (S10, S20), entlang dieser Haupt-Oberfläche (SO, SU), das 0,01 bis 0,5-fache der größten Sehne (SS10) der beiden Ausgussöffnungen (S10, S20) beträgt.

6. Schieberplattenset nach Anspruch 5 mit einer Schieberplatte (S), bei der der kürzeste Abstand (s1) zwischen zwei benachbarten Ausgussöffnungen (S10, S20), entlang dieser Haupt-Oberfläche (SO, SU), das 0,05 bis 0,35-fache der größten Sehne (SS10) der beiden Ausgussöffnungen (S10, S20) beträgt.

7. Schieberplattenset nach Anspruch 5 mit einer Schieberplatte (S), bei der der kürzeste Abstand (s1) von zwei benachbarten Ausgussöffnungen (S 10, S20), entlang dieser Haupt-Oberfläche (SO, SU), das 0,1 bis 0,25-fache der größten Sehne (SS10) der beiden Ausgussöffnungen (S 10, S20) beträgt.

8. Schieberplattenset nach Anspruch 1 mit einer Schieberplatte (S), bei der im Bereich mindestens einer Haupt-Oberfläche (SO, SU) die Summe der Querschnittsfläche (QS20) der Ausgussöffnung (S20) mit kleiner Querschnittsfläche und des x-fachen der Querschnittsfläche (QS10) der Ausgussöffnung (S 10) mit großer Querschnittsfläche größer als die gesamte Querschnittsfläche (QS 10) der Ausgussöffnung (S10) mit großem Querschnitt ist, wobei x ≥ 0,4 und ≤ 0,9 ist.

9. Schieberplattenset nach Anspruch 1 mit einer Schieberplatte (S), deren Ausgussöffnungen (S10, S20) im Bereich der Haupt-Oberflächen (SO, SU) jeweils einen Kreisquerschnitt aufweisen.

10. Schieberplattenset nach Anspruch 1 mit einer Schieberplatte (S), deren Ausgussöffnungen (S10, S20) jeweils eine konstante Querschnittsfläche zwischen den Haupt-Oberflächen (SO, SU) aufweisen.

11. Schieberplattenset nach Anspruch 1 mit einer Schieberplatte (S), bei der Mittelpunkte (MS10, MS20) der Ausgussöffnungen (S10,S20) entlang einer Haupt-Oberfläche (SO, SU) auf einer gemeinsamen Geraden liegen.

12. Schieberplattenset nach Anspruch 11 mit einer Schieberplatte (S), bei der die gemeinsame Gerade die Verschieberichtung der Schieberplatte definiert.

13. Schieberplattenset nach Anspruch 1 mit einer Schieberplatte (S), bei der Mittelpunkte (MS 10, MS20) der Ausgussöffnungen (S10,S20) entlang einer Haupt-Oberfläche (SO, SU) auf einer gemeinsamen Kreislinie liegen.

14. Schieberplattenset nach Anspruch 13 mit einer Schieberplatte (S), bei der die gemeinsame Kreislinie die Verschieberichtung der Schieberplatte definiert.

## Claims

1. Sliding plate set comprising a sliding plate (S) and at least one further plate (PO, PU) for an aligned arrangement with corresponding main surfaces in its functioning position, where the sliding plate features the following characteristics:
1.1 Two main surfaces (SO, SU), running parallel to each other,
1.2 At least two discharge openings (S 10, S20), arranged at a distance to each other, each of which extends between the main surfaces (SO, SU),
1.3 In the area of at least one main surface (SO, SU), at least two discharge openings (S10, S20) feature different cross sectional areas (QS10, QS20),
1.4 The shortest distance (s1) between two neighbouring discharge openings (S10, S20) along this main surface (SO, SU) is shorter than the largest axis (SS10) of both discharge openings (S10, S20) and the further plate (PO, PU) features at least one discharge opening (PO10, PU10), whose cross sectional area and arrangement are chosen in such a way that it covers one or more discharge openings (S10, S20) of the sliding plate (S) fully and/or partially, depending on the position of the sliding plate (S).

2. Sliding plate set according to Claim 1, wherein the further plate (PO, PU) features at least one discharge opening (PO10, PU10), whose cross sectional area und arrangement are chosen in such a way, that depending on the position of the sliding plate (S), it
a) Only covers the discharge opening (S20) of the sliding plate (S) with a small cross sectional area or
b) Covers the discharge opening (S20) of the sliding plate (S) with a small cross sectional area (QS20) and at the same time up to 50% of the discharge opening (S10) of the sliding plate with a larger cross sectional area (QS10).

3. Sliding plate set according to claim 1, wherein the centres (MS10, MS20, MK10) of all discharge openings (S10, S20, PO10, PU10) along corresponding main surfaces (POU, SO; SU, PUO) lie on a common level, which runs perpendicular to the main surfaces (SU, SO).

4. Sliding plate set according to claim 1, wherein the centres (MS10, MS20, MK10) of all discharge openings (S10, S20, PO10, PU10) along corresponding main surfaces (POU, SO; SU, PUO) lie in a common cylinder coat surface, which runs perpendicular to the main surfaces (SU, SO).

5. Sliding plate set according to claim 1 with a sliding plate (S), wherein the shortest distance (s1) of two neighbouring discharge openings (S10, S20) along this main surface (SO, SU) is 0.01 to 0.5 times the largest axis (SS10) of both discharge openings (S10, S20).

6. Sliding plate set according to claim 5 with a sliding plate (S), wherein the shortest distance (s1) of two neighbouring discharge openings (S10, S20) along this main surface (SO, SU) is 0.05 to 0.35 times the largest axis (SS10) of both discharge openings (S10, S20).

7. Sliding plate set according to claim 5 with a sliding plate (S), wherein the shortest distance (s1) of two neighbouring discharge openings (S10, S20) along this main surface (SO, SU) is 0.1 to 0.25 times the largest axis (SS10) of both discharge openings (S10, S20).

8. Sliding plate set according to claim 1 with a sliding plate (S), wherein in the area of at least one main surface (SO, SU) the sum of the cross-sectional area (QS20) of the discharge opening (S20) with a small cross sectional area and the cross sectional area (QS10) of the discharge opening (S10) with a large cross sectional area times x is larger than the total cross sectional area (QS10) of the discharge opening (S10) with a large cross section, wherein x being ≥ 0.4 and 0.9.

9. Sliding plate set according to claim 1 with a sliding plate (S), whose discharge openings (S10, S20) each feature a circular cross section in the area of the main surfaces (SO, SU).

10. Sliding plate set according to claim 1 with a sliding plate (S), whose discharge openings (S10, S20) each feature a constant cross sectional area between the main surfaces (SO, SU).

11. Sliding plate set according to claim 1 with a sliding plate (5), wherein the centres (MS10, MS20) of the discharge openings (S10, S20) along a main surface (SO, SU) lie on a common straight line.

12. Sliding plate set according to claim 11 with a sliding plate (S), wherein the common straight line defines the direction of displacement of the sliding plate.

13. Sliding plate according to claim 1 with a sliding plate (S), wherein the centres (MS10, MS20) of the discharge openings (S10, S20) along a main surface (SO, SU) lie on a common arc.

14. Sliding plate set according to claim 13 with a sliding plate (S), wherein the common arc defines the direction of displacement of the sliding plate.

## Revendications

1. Jeu de tiroirs composé d'un tiroir (S) et d'au moins une plaque supplémentaire (PO, PU) destinée à venir se placer en alignement avec des surfaces principales (POU, PUO) correspondantes dans sa position fonctionnelle, sachant que le tiroir (S) présente les attributs suivants :
1.1 deux surfaces principales (SO, SU) parallèles entre elles,
1.2 au moins deux ouvertures de décharge de coulée (S10, S20) disposées à distance l'une de l'autre qui s'étendent respectivement entre les surfaces principales (SO, SU),
1.3 au niveau d'au moins une surface principale (SO, SU), au moins deux ouvertures de décharge de coulée (S10, S20) présentent des surfaces transversales (QS10, QS20) différentes,
1.4 la distance la plus courte (s1) entre deux ouvertures de décharge de coulée (S10, s20) voisines, le long de cette surface principale (SO, SU), est plus petite que la plus grande corde (SS10) des deux ouvertures de décharge de coulée (S10, S20) et
1a plaque supplémentaire (PO, PU) présente au moins une ouverture de décharge de coulée (PO10, PU10) dont la surface transversale et l'agencement sont ainsi choisis qu'elle recouvre complètement et/ou partiellement une ou plusieurs ouvertures de décharge de coulée (S10, S20) du tiroir (S) en fonction de la position du tiroir (S).

2. Jeux de tiroirs (S) selon la revendication 1, dans lequel la plaque supplémentaire (PO, PU) présente au moins une ouverture de décharge de coulée (PO10, PU10) dont la surface transversale et l'agencement sont ainsi choisis qu'en fonction de la position du tiroir (S), elle recouvre,
a) uniquement l'ouverture de décharge de coulée (S20) du tiroir (S) avec la surface transversale petite ou
b) l'ouverture de décharge de coulée (S20) du tiroir (S) avec la surface transversale petite (QS20) et parallèlement jusqu'à 50% de l'ouverture de décharge de coulée (S10) du tiroir avec la surface transversale plus grande (QS10).

3. Jeux de tiroirs (S) selon la revendication 1, dans lequel des points centraux (MS10, MS20, MK10) de toutes les ouvertures de décharge de coulée (S10, 520, PO10, PU1C) le long de surfaces principales (POU, SO ; SU, PUO) correspondantes, reposent dans un plan commun qui est perpendiculaire aux surfaces principales (SU, SO).

4. Jeux de tiroirs (S) selon la revendication 1, dans lequel des points centraux (MS10, MS20, MK10) de toutes les ouvertures de décharge de coulée (S10, S20, PO10, PU10) le long de surfaces principales (POU, SO ; SU, PUO) correspondantes, reposent dans une surface d'enveloppe cylindrique commune qui est perpendiculaire aux surfaces principales (SU, SO).

5. Jeux de tiroirs (S) selon la revendication 1, comprenant un tiroir (S) dans lequel l'écart le plus court (s1) entre deux ouvertures de décharge de coulée (S10, S20) voisines, le long de cette surface principale (SO, SU), fait 0,01 à 0,5 fois la plus grande corde (SS10) des deux ouvertures de décharge de coulée (S10, S20).

6. Jeux de tiroirs (S) selon la revendication 5, comprenant un tiroir (S) dans lequel l'écart le plus court (s1) entre deux ouvertures de décharge de coulée (S10, S20) voisines, le long de cette surface principale (SO, SU), fait 0,05 à 0,35 fois la plus grande corde (SS10) des deux ouvertures de décharge de coulée (S10, S20).

7. Jeux de tiroirs (S) selon la revendication 5, comprenant un tiroir (S) dans lequel l'écart le plus court (s1) entre deux ouvertures de décharge de coulée (S10, S20) voisines, le long de cette surface principale (SO, SU), fait 0,1 à 0,25 fois la plus grande corde (SS10) des deux ouvertures de décharge de coulée (S10, S20).

8. Jeux de tiroirs (S) selon la revendication 1, comprenant un tiroir (S), dans lequel, au niveau d'au moins une surface principale (SO, SU), la somme de la surface transversale (QS20) de l'ouverture de décharge de coulée (S20) avec la surface transversale petite et de x fois la surface transversale (QS10) de l'ouverture de décharge de coulée (S10) avec la surface transversale plus grande, est supérieure à la surface transversale (QS10) totale de l'ouverture de décharge de coulée (S10) avec la surface transversale grande, sachant que x ≥ 0,4 et ≤ 0,9.

9. Jeux de tiroirs (S) selon la revendication 1, comprenant un tiroir (S), dont les ouvertures de décharge de coulée (S10, S20) présentent respectivement une section circulaire au niveau des surfaces principales (SO, SU).

10. Jeux de tiroirs (S) selon la revendication 1, comprenant un tiroir (S), dont les ouvertures de décharge de coulée (S10, S20) présentent respectivement une surface transversale constante entre les surfaces principales (SO, SU).

11. Jeux de tiroirs (S) selon la revendication 1, comprenant un tiroir (S), dans lequel des points centraux (MS10, MS20) des ouvertures de décharge de coulée (S10, S20) le long d'une surface principale (SO, SU), reposent sur une droite commune.

12. Jeux de tiroirs (S) selon la revendication 11, comprenant un tiroir (S), dans lequel la droite commune définit le sens de déplacement du tiroir.

13. Jeux de tiroirs (S) selon la revendication 1, comprenant un tiroir (S), dans lequel des points centraux (MS10, MS20) des ouvertures de décharge de coulée (S10, S20) le long d'une surface principale (SO, SU), reposent sur une circonférence commune.

14. Jeux de tiroirs (S) selon la revendication 13, comprenant un tiroir (S), dans lequel la circonférence commune définit le sens de déplacement du tiroir.
